# EUROPÄISCHE PATENTSCHRIFT

(11) **EP 0 455 202 B1**
(45) Veröffentlichungstag und Bekanntmachung des Hinweises auf die Patenterteilung: **12.01.1994**
(21) Anmeldenummer: 91106948.2
(22) Anmeldetag: 29.04.1991
(51) Int. Cl.: E04F 15/08, E04F 13/14, E01C 5/06, E01F 9/04, A61H 3/06

(54) **Fliese**
Tile
Carreau

(30) Priorität: 03.05.1990 DE 9005001 U
(43) Veröffentlichungstag der Anmeldung: 06.11.1991
(73) Patentinhaber: GAIL AG, D-35392 Giessen (DE)
(72) Erfinder: Paul, Gerhard, W-6301 Heuchelheim (DE)
(74) Vertreter: Missling, Arne, Dipl.-Ing.

(56) Entgegenhaltungen:
- DE-A- 2 618 529
- FR-A- 1 546 729
- GB-A- 2 221 234

## Beschreibung

Die Erfindung bezieht sich auf eine Fliese mit einer rillenartigen Oberflächenstruktur, bei der die Rillen parallel zueinander verlaufen.

Eine Fliese der vorstehend genannten Art ist aus der GB-A-2 221 234 bekannt geworden. Bei dieser Fliese sind die rillenartigen Vertiefungen der Fliese im Querschnitt dreieckförmig ausgebildet, wobei parallel zur Bodenfläche der Fliese die nach oben weisende Kante etwas flächig abgetragen ist. Diese Fliese ist als Blindenleitfliese vorgesehen, wobei die dreiecksförmigen rillenförmigen Ausnehmungen dazu dienen, den Blindenstock in der einen Richtung quer zu den Rillen gleiten zu lassen, während der Stock in der anderen Richtung auf einen Widerstand stößt, so daß dieser festgelegt ist. Durch diesen vorhandenen, bzw. nicht vorhandenen mechanischen Widerstand kann der Blinde feststellen, in welche Richtung der Platte er sich fortbewegt.

Fliesen werden insbesondere in öffentlichen Gebäuden in zunehmenden Maße benutzt, um Fußböden oder Wandverkleidungen auszubilden. Die üblicherweise an Fliesen gestellten Anforderungen betreffen dabei das optische Erscheinungsbild sowie Fragen der Verschleißfestigkeit, insbesondere bei Bodenfliesen, die Laufsicherheit. Es wurden bereits die verschiedensten Ausgestaltungen und Formen von Fliesen entwickelt, welche diesen Anforderungen gerecht werden.

Insbesondere in öffentlichen Gebäuden spielt jedoch der Sicherheitsaspekt eine zusätzliche Rolle, wobei gerade in dieser Hinsicht in letzter Zeit erhebliche Anstrengungen unternommen wurden, um auch in Gebäuden, in denen sich sehr viele Menschen aufhalten, wie beispielweise in Bahnhöfen, geeignete Sicherheitsvorkehrungen zu treffen.

Es wurden weiterhin in jüngster Zeit vielfältige Maßnahmen getroffen, um auch behinderten Menschen, beispielsweise Blinden oder Sehgeschädigten das Zurechtfinden in Gebäuden zu erleichtern. So wurden beispielsweise in Aufzuganlagen die Bedienungstastaturen mit Blindenschrift ausgestattet. Derartige Maßnahmen sind jedoch nur von geringem Nutzen, wenn es einem Blinden nicht gelingt, in sicherer Weise seinen Weg zu finden. Blinde orientieren sich üblicherweise mit Hilfe eines Blindenstocks, mit dem der Boden abgetastet wird, um Hindernissen auszuweichen. Hierbei hat der Blinde bereits im wesentlichen seine Laufrichtung ausgewählt und vermeidet mit Hilfe des Stocks, daß er gegen Hindernisse stößt oder stolpert, beispielsweise beim Übergang über eine Bordsteinkante oder eine Treppe. Sofern nun in größeren Gebäuden den Blinden keine Wand zur Verfügung steht, an welcher er entlanggehen kann, besteht für ihn keinerlei Möglichkeit, sich selbst zurechtzufinden.

Der Erfindung liegt die Aufgabe zugrunde, eine Fliese zu schaffen, welche als Blindenleitfliese dient und mit Hilfe derer es Blinden möglich ist, ohne zusätzliche Hilfe ihren Weg zu finden.

Erfindungsgemäß wird die Aufgabe dadurch die Merkmale des Anspruches 1 gelöst.

Die erfindungsgemäße Fliese zeichnet sich durch eine Reihe erheblicher Vorteile aus. Durch die gewählte Oberflächenstruktur der Fliese ist es dem Blinden oder Sehgeschädigten möglich, mit seinem Blindenstock die Oberflächenstruktur der Fliese abzutasten und der durch die Fliese vorgegebenen Richtung zu folgen. Erfindungsgemäß ist es möglich, die Fliesen zu einer in ihrer Länge unbegrenzten Bahn zusammenzufügen, so daß der Blinde oder Sehbehinderte auch sehr große Strecken ohne fremde Hilfe bewältigen kann. Die Fliese eignet sich dabei sowohl zur normalen Orientierung als auch als Markierung für einen Fluchtweg.

Die wellenförmige, sinusförmig ausgebildete Oberflächenstruktur der Fliese ist in ihrem Profil so ausgebildet, daß sich beim Überstreichen mit einem Blindenstock eine Schwingungsfrequenz bzw. ein Ton ergibt, welcher sich wesentlich vom Geräuschniveau der Umgebung, insbesondere dem übrigen Verkehrslärm abhebt. Mit Hilfe des so erzeugten Tones, den der Blinde deutlich hören kann, ist es für ihn möglich, sich genau zu orientieren.

Erfindungsgemäß ist es möglich, unter Berücksichtigung der üblichen Bewegung eines Blindenstocks beim Abtasten des Bodens die Fliese so auszurichten, daß der Blinde anhand der maximalen beim Abtasten mit dem Stock erzeugten Lautstärke des Tones exakt die zu beschreitende Richtung bestimmen kann. Die Fliesen können somit exakt passend zu dem zu beschreitenden Weg angeordnet werden.

Die erfindungsgemäße Fliese kann beispielsweise in einer Breite von ca. 50 cm verlegt werden, so daß eine ausreichend breite Bahn vorliegt, an der sich der Blinde orientieren kann.

Die erfindungsgemäße Fliese gibt dem Blinden somit die Möglichkeit, sowohl taktil als auch akustisch die Lage der Fliese und möglicherweise auch deren Ausrichtung zu bestimmen, um seinen Weg zu finden.

Gemäß der Erfindung ist vorgesehen, daß die Wellenlänge der Sinusform zwischen 0,8 und 1,4 cm beträgt und die Amplitude zwischen 2,4 und 3,4 mm liegt. Diese Wellenlängen und Amplituden ergeben vorteilhafte Tonhöhen und Reichweiten des erzeugten Tons und beinhalten somit das Höchstmaß an Wirksamkeit und Sicherheit. Da die übliche Abtastgeschwindigkeit, mit welcher ein Blinder seinen Blindenstock über den Boden führt, im wesentlichen vorgegeben ist, stellt sich bei all diesen Benutzern im wesentlichen das gleiche vorteilhafte Resultat ein.

Die besonders vorteilhaften Werte für die Amplitude und die Wellenlänge sind so gewählt, daß die Wellenlänge 1,1 cm und die Amplitude 3 mm betragen.

Da die erfindungsgemäße Fliese im Verbund mit üblichen Bodenfliesen verlegt wird, muß weiterhin sichergestellt sein, daß sich die Fliese auch optisch von den übrigen Bodenfliesen abhebt, beispielsweise um zu verhindern, daß der durch die Fliesenreihe dem Blinden vorgegebene Fluchtweg verstellt wird, sei es durch andere Passanten oder durch abgestellte Gegenstände. Aus diesem Grunde ist es wünschenswert, wenn die Fliese sich farblich von den übrigen Bodenfliesen abhebt. Erfindungsgemäß ist vorgesehen, daß die Fliese in den Wellentälern der sinusförmigen Oberflächenstruktur mit einer Farbschicht versehen ist. Diese Ausgestaltung weist den erheblichen Vorteil auf, daß die Farbschicht verschleißsicher aufgebracht ist, beispielsweise in Form einer Glasur, da in den Wellen dann üblicherweise keine oder nur eine sehr geringe Abnutzung mechanischer Art stattfindet. Bevorzugterweise wird eine weiße Farbgebung gewählt.

Ein weiterer, wesentlicher Vorteil der erfindungsgemäßen Fliese ist dadurch gegeben, daß die Oberflächenstruktur in der Amplitude und Wellenlänge so ausgebildet ist, daß das Betreten der Fliese durch sonstige Personen nicht behindert wird. So ist es beispielsweise problemlos möglich, die Fliese mit spitzen Absätzen oder Pfennigabsätzen von Damenschuhen zu betreten. Die Absätze können sich nicht in dem rillenförmigen Oberflächenprofil verfangen, so daß keine Stolpergefahr vorliegt. Weiterhin ist sichergestellt, daß die Fliese durch das Betreten nicht beschädigt wird. Ebenso ist es unschädlich, wenn die Fliese von Fahrzeugen überfahren wird, beispielsweise durch Transportkarren, Kinderwägen oder ähnlichem. Auch hierbei besteht weder eine Unfallgefahr noch die Gefahr einer Beschädigung der Fliese.

Die Fliese ist bevorzugterweise aus einem keramischen Material gefertigt, welches eine Dichtigkeit vorgegebener Höhe aufweist. Üblicherweise ist die Dichtigkeit durch das maß der Wasseraufnahme gekennzeichnet, bei der bevorzugten Ausführungsform der erfindungsgemäßen Fliese ist vorgesehen, daß die Wasseraufnahme kleiner 3 % beträgt. Die Fliese ist somit im wesentlichen aus den gleichen Materialien gefertigt, wie Baukeramiken, welche im Außenbereich einsetzbar sind.

Die erfindungsgemäße Fliese kann weiterhin so ausgestaltet sein, daß sie plattenförmig ausgebildet ist und in ihrer Form üblichen Fliesen angepaßt ist. Die Fliese kann rechteckig sein, sie kann jedoch auch mit beliebigen sonstigen Geometrien hergestellt werden.

Im folgenden wird die Erfindung anhand eines Ausführungsbeispiels in Verbindung mit der Zeichnung beschrieben. Dabei zeigt:
- Fig. 1: eine schematische, perspektivische Darstellung eines Teils einer erfindungsgemäß ausgebildeten Fliese.

Die Fliese umfaßt einen Grundkörper 1, welcher im wesentlichen plattenförmig ausgebildet ist. Bei dem gezeigten Ausführungsbeispiel ist der Grundkörper 1 in Form einer rechteckigen Platte ausgestaltet. An der Oberseite des Grundkörpers 1 ist eine rillenartige Oberflächenstruktur 2 vorgesehen, welche zueinander parallele Rillen aufweist, die eine sinusförmige Gestalt haben. Die Fig. 1 zeigt die Oberflächenstruktur 2 nur in schematischer Darstellung. Die sinusförmigen Rillen erstrecken sich über die gesamte Länge bzw. Breite des Grundkörpers 1. Einander gegenüberliegende Ränder 3 des Grundkörpers 1, welche parallel zu den Rillen verlaufen, sind so ausgebildet, daß benachbarte Fliesen so anstruktur nicht beeinträchtigt wird. Bei mehreren, zusammengesetzten Fliesen ergibt sich somit eine gleichmäßige, ungestörte sinusförmige Oberflächenform.

Die Erfindung ist nicht auf das gezeigte Ausführungsbeispiel beschränkt, vielmehr ergeben sich für den Fachmann im Rahmen der Erfindung vielfältige Abwandlungs- und Modifikationsmöglichkeiten.

## Patentansprüche

1. Fliese mit einer rillenartigen Oberflächenstruktur, bei der die Rillen parallel zueinander verlaufen, dadurch gekennzeichnet, daß die Rillen mit einer in der Schnittkante sinusförmigen Oberflächenform ausgebildet sind, und daß die Wellenlänge der Sinusform zwischen 0,8 und 1,4 cm und die Amplitude zwischen 2,4 und 3,4 mm beträgt.

2. Fliese nach Anspruch 1, dadurch gekennzeichnet, daß die Wellenlänge 1,1 cm und die Amplitude 3 mm betragen.

3. Fliese nach einem der Ansprüche 1 oder 2, dadurch gekennzeichnet, daß die Fliese in den Wellentälern der sinusförmigen Oberflächenform mit einer Farbschicht versehen ist.

4. Fliese nach Anspruch 3, dadurch gekennzeichnet, daß die Farbschicht weiß ist.

5. Fliese nach einem der Ansprüche 1 bis 4, dadurch gekennzeichnet, daß die Fliese aus einem keramischen Material gefertigt ist.

6. Fliese nach Anspruch 5, dadurch gekennzeichnet, daß die Fliese eine Dichtigkeit mit einer Wasseraufnahme kleiner 3% aufweist.

7. Fliese nach einem der Ansprüche 1 bis 6, dadurch gekennzeichnet, daß die Fliese plattenförmig ausgestaltet ist.

8. Fliese nach einem der Ansprüche 1 bis 7, dadurch gekennzeichnet, daß die Fliese Standardabmessungen aufweist.

## Claims

1. A tile having a grooved surface structure, with which the grooves run parallel to one another, characterised in that the grooves are constructed with a surface shape which is sinusoidal at the edge of cut, and in that the wave length of the sine shape is between 0.8 and 1.4 cm and the amplitude is between 2.4 and 3.4 mm.

2. A tile in accordance with Claim 1, characterised in that the wave length is 1.1 cm and the amplitude is 3 mm.

3. A tile in accordance with any one of Claims 1 or 2, characterised in that the tile is provided with a layer of colour in the wave troughs of the sinusoidal surface shape.

4. A tile in accordance with Claim 3, characterised in that the layer of colour is white.

5. A tile in accordance with any one of Claims 1 to 4, characterised in that the tile is manufactured from a ceramic material.

6. A tile in accordance with Claim 5, characterised in that the tile has a level of proofness with water absorption below 3%.

7. A tile in accordance with any one of Claims 1 to 6, characterised in that the tile is plate-shaped.

8. A tile in accordance with any one of Claims 1 to 7, characterised in that the tile has standard dimensions.

## Revendications

1. Carreau de pavage avec une structure de surface rainurée, selon laquelle les rainures s'étendent parallèlement les unes aux autres, caractérisé en ce que les rainures sont réalisées avec une forme sinusoïdale sur le bord de coupe, et en ce que la longueur d'onde de la forme sinusoïdale est comprise entre 0,8 et 1,4 cm, et l'amplitude entre 2,4 et 3,4 mm.

2. Carreau de pavage selon la revendication 1, caractérisé en ce que la longueur d'onde est de 1,1 cm et l'amplitude de 3 mm.

3. Carreau de pavage selon la revendication 1 ou 2, caractérisé en ce qu'il est pourvu d'une couche colorée dans les creux d'ondes de la forme sinusoïdale.

4. Carreau de pavage selon la revendication 3, caractérisé en ce que la couche colorée est blanche.

5. Carreau de pavage selon l'une quelconque des revendications 1 à 4, caractérisé en ce que le carreau est réalisé en matériau céramique.

6. Carreau de pavage selon la revendication 5, caractérisé en ce qu'il présente un degré d'étanchéité tel que l'absorption d'eau est inférieure à 3 %.

7. Carreau de pavage selon l'une quelconque des revendications 1 à 6, caractérisé en ce qu'il est réalisé en forme de dalle.

8. Carreau de pavage selon l'une quelconque des revendications 1 à 7, caractérisé en ce qu'il présente des dimensions standard.
